# EUROPÄISCHE PATENTSCHRIFT

(11) **EP 1 247 715 B1**
(45) Veröffentlichungstag und Bekanntmachung des Hinweises auf die Patenterteilung: **27.10.2010**
(21) Anmeldenummer: 01130585.1
(22) Anmeldetag: 21.12.2001
(51) Int. Cl.: B61G 9/06

(54) **Zug- und Stosseinrichtung für Schienenfahrzeuge**
Traction and buffing device for railway vehicles
Dispositif de tamponnement et de traction pour véhicules ferroviaires

(30) Priorität: 03.04.2001 CH 6222001
(43) Veröffentlichungstag der Anmeldung: 09.10.2002
(73) Patentinhaber: Schwab Verkehrstechnik AG, 8207 Schaffhausen (CH)
(72) Erfinder: Ziegler, Otto, 8240 Thayngen (CH); Tommasini, Elio, 8500 Frauenfeld (CH)
(74) Vertreter: Luchs, Willi

(56) Entgegenhaltungen:
- EP-A- 0 836 977
- WO-A-00/64723
- DE-A- 4 118 529

## Beschreibung

Die Erfindung betrifft eine Zug- und Stosseinrichtung für Schienenfahrzeuge gemäss dem Oberbegriff des Anspruchs 1.

Zug- und Stosseinrichtungen für Schienenfahrzeuge sind in verschiedenen Ausführungen wie beispielsweise in Form von Puffern oder Kupplungen bekannt.

Eine grundsätzliche Problematik bei Zug- und Stosseinrichtungen für Schienenfahrzeuge besteht darin, dass im Schiebebetrieb oder beim Bremsen über die jeweilige Zug- und Stosseinrichtung Druckkräfte vom einen auf das andere Schienenfahrzeug ausgeübt werden, welche eine seitwärts gerichtete Komponente, also eine quer zur Längsachse des Schienenfahrzeugs gerichtete Kraft aufweisen. Diese Querkomponenten treten insbesondere beim Durchfahren von Kurven auf, da die Längsmittelachse des einen Schienenfahrzeuges unter einem Winkel zu der Längsmittelachse des vorangehenden bzw. nachfolgenden Schienenfahrzeuges verläuft. Damit die Entgleisungssicherheit von Schienenfahrzeugen gewährleistet ist, darf diese Querkomponente in Relation zur Längskraft einen bestimmten Wert nicht übersteigen.

Beispielsweise ist aus der EP 1 022 206 eine gattungsgemässe Zug- und Stosseinrichtung für kurzgekuppelte Schienenfahrzeuge bekannt. Diese ist beidseitig mit je einer Stützplatte zum Befestigen am Untergestell des Schienenfahrzeugs versehen. Jede Stützplatte beinhaltet einen Gabelkopf zur Aufnahme eines Gelenkbolzens, an welchem der Kopf der Kupplung angelenkt ist.

Im weiteren ist aus der DE 41 18 529 eine Zug- und Stosseinrichtung für kurzgekuppelte Schienenfahrzeuge bekannt. Diese ist mit einer Zug- und Druckstange versehen, deren Kopfteil über einen Gelenkbolzen mit einem Zugbügel verbunden ist. Die Endfläche dieses Kopfteils liegt direkt an der am Fahrzeug fixierten Druckplatte an. Beim Auslenken der Kuppelstange verschiebt sich der druckseitige Krafteinleitungspunkt im ersten Moment in Auslenkrichtung. Danach jedoch, beim weiteren Auslenken der Kuppelstange, wandert der druckseitige Krafteinleitungspunkt wieder nach innen, was unerwünscht ist, da dadurch die Querkomponente in Relation zur Längskraft wieder ansteigt und somit die Entgleisungsgefahr des Schienenfahrzeugs im Schiebebetrieb nicht mehr gewährleistet ist.

Eine weitere, gattungsgemässe Kupplungseinrichtung für Schienenfahrzeuge ist aus der WO 00/64723 bekannt. Diese Kupplungseinrichtung weist eine zentrale Kuppelstange auf, deren beide Enden über eine Gelenkverbindung mit dem Schienenfahrzeug verbunden sind. Die Gelenkverbindung weist an der Kuppelstange befestigtes Joch auf, das zusammen mit einer mit einem Kugelkopf versehenen Zugstange ein Kugelgelenk bildet. Das Joch stützt sich dabei druckseitig an einer federbelasteten Druckplatte ab. Beim Auslenken der Kuppelstange, wandert der druckseitige Krafteinleitungspunkt zuerst nach aussen um sich dann beim weiteren Auslenken wieder nach innen zu verschieben, was zu den vorgängig erwähnten Problemen führt und die Entgleisungsgefahr des Schienenfahrzeugs im Schiebebetrieb ansteigen lässt.

Schliesslich ist aus der EP-A1-0 838 977 ein Kupplungssystem für Schienenfahrzeuge bekannt, bei dem die Zugstange über eine Drehbefestigungsvorrichtung am Schienenfahrzeug abgestützt ist. Diese Drehbefestigungsvorrichtung umfasst zwei Platten, zwischen denen eine Federanordnung eingespannt ist. Die beiden Platten sind axial beweglich zwischen zwei Anschlägen eingespannt. Über die beiden Platten werden sowohl Stoss- wie auch Druckkräfte auf das Schienenfahrzeug übertragen. Die Drehbefestigungsvorrichtung umfasst im weiteren ein Kugelgelenk, mittels welchem die Zugstange an einem Gabelkopf befestigt ist, der seinerseits über eine Schraube mit den beiden Druckscheiben und der dazwischen angeordneten Federanordnung verbunden ist. Beim Auslenken der Zugstange verschiebt sich die Krafteinleitungsfläche entlang des Kugelkopfs. Die Kraftübertragung in Druckrichtung erfolgt über die hintere, d.h. dem Fahrzeug zugewandten Platte, während die Kraftübertragung in Zugrichtung über die vordere, d.h. dem Fahrzeug abgewandten Platte erfolgt.

Aus der EP-A2-1 086 870 ist eine Zug- und Stoßvorrichtung gemäß dem Oberbegriff des Anspruchs 1 bekannt. Dabei sind Befestigungsmittel mit einer Krafteinleitungsfläche an einer Kuppelstange zu erkennen. Diese weist eine Kraftübertragungseinrichtung auf, die ein ein Kontakt mit der Krafteinleitungsfläche ist. Bei diesem Kontakt ergibt sich ein entlang der Kontaktsfläche wandernder Drehpunkt der Kuppelstange, der nie hinter der Krafteinleitungsfläche verläuft.

Ausgehend vom bekannten Stand der Technik besteht die Aufgabe der Erfindung nun darin, eine im Oberbegriff des Anspruchs 1 definierte Kupplungsanordnung für Schienenfahrzeuge so auszugestalten, dass beim Auftreten von Druckkräften das Verhältnis von Querkraft zu Längskraft (Fq/Fl) insbesondere auch bei ungünstigen Bedingungen kleiner ist, so dass die Entgleisungssicherheit der Schienenfahrzeuge beim Auftreten von Stosskräften erhöht wird.

Diese Aufgabe wird durch die im Kennzeichen des Anspruchs 1 angeführten Merkmale gelöst.

Der erfindungsgemässe Grundgedanke besteht darin, auf beiden Seiten der zentralen Kuppelstange eine Drehbefestigungsvorrichtungen zum Fixieren am Schienenfahrzeug vorzusehen, wobei der Drehpunkt des Gelenks der jeweiligen Drehbefestigungsvorrichtung im Bereich oder hinter einer Krafteinleitungsfläche liegt, über welche Stosskräfte von der Kuppelstange auf die jeweilige Drehbefestigungsvorrichtung übertragen werden, und wobei zwischen der genannten Krafteinleitungsfläche und der Kuppelstange Mittel angeordnet sind, welche beim seitlichen Auslenken der Kuppelstange den Kraftübertragungsschwerpunkt für Stosskräfte in Auslenkrichtung der Kuppelstange verschieben.

Durch diese Merkmale wird die Richtung der auf das Schienenfahrzeug einwirkenden Kraft (Kraftwirkungslinie) so beeinflusst, dass die Querkraft kleiner wird im Verhältnis zur Längsdruckkraft. Je kleiner die quer zum Fahrzeug angreifenden Kräfte werden, umso höher wird die Entgleisungssicherheit oder umso höher werden die zulässigen Längsdruckkräfte bei gegebener zulässiger Querkraft.

Bevorzugte Ausführungsformen der Erfindung sind in den abhängigen Ansprüchen 2 bis 16 umschrieben.

Die Erfindung wird nachfolgend anhand von Zeichnungen näher erläutert. Dabei zeigt:
- Fig. 1: eine teilweise im Schnitt dargestellte Zug- und Stossvorrichtung in einer Seitenansicht;
- Fig. 2: einen Befestigungsflansch in einer Draufsicht;
- Fig. 3: die eine Seite der Zug- und Stossvorrichtung gemäss Fig.1 in ausgelenktem Zustand;
- Fig. 4: die Zug- und Stossvorrichtung in einem ersten Betriebszustand;
- Fig. 5: zwei durch die Zug- und Stossvorrichtung miteinander verbundene Schienenfahrzeuge beim Durchfahren eines Bogens;
- Fig. 6: zwei durch die Zug- und Stossvorrichtung miteinander verbundene Schienenfahrzeuge beim Durchfahren eines S-förmigen Gleisabschnitts;
- Fig. 7: eine alternative Ausführung einer teilweise im Schnitt dargestellte Zug- und Stossvorrichtung, und
- Fig. 8: die eine Seite der Zug- und Stossvorrichtung gemäss Fig. 7 in ausgelenktem Zustand.

Fig. 1 zeigt eine Zug- und Stossvorrichtung, welche sich insbesondere zum Kurzkuppeln von Schienenfahrzeugen eignet. Da die Zug- und Stossvorrichtung symmetrisch aufgebaut ist, wird bei den nachfolgenden Erläuterungen zumeist nur auf die linke, geschnittene Hälfte der Zug- und Stossvorrichtung Bezug genommen. Es versteht sich, dass entsprechende Teile auf der anderen -rechten- Seite ebenfalls vorhanden sind.

Die Zug- und Stossvorrichtung weist eine zentrale Kuppelstange 1 auf, welche vorzugsweise als Gussteil, insbesondere als Sphärogussteil, hergestellt ist. Die Kuppelstange 1 ist im wesentlichen rohrförmig gestaltet, wobei die Wandstärke zum Ende 2 hin zunimmt. Die Stirnseite der Kuppelstange 1 ist von einem Abschlussteil 3 verschlossen. Auf beiden Seiten der Kuppelstange 1 ist je eine Drehbefestigungsvorrichtung 5, 6 angeordnet. Diese umfasst jeweils einen Flansch 8, mittels welchem die Zug- und Stossvorrichtung am Schienenfahrzeug (nicht dargestellt) befestigt wird. Der Flansch 8 ist zwischen zwei Federpaketen 9, 12 angeordnet, wobei das innere Federpaket 9 in Stossrichtung und das äussere Federpaket 12 in Zugrichtung wirksam ist. Zwischen den beiden Federpaketen 9, 12 bzw. zwischen dem Flansch 8 und dem in Druckrichtung wirksamen Federpaket 9 ist zudem eine an der Aussenseite der Kuppelstange 1 geführte, kolbenförmig ausgebildete Hülse 16 eingespannt, welche mit einer Bohrung 17 versehen ist, durch die sich eine Zugstange 20 erstreckt. Die Hülse 16 ist in Relation zur Kuppelstange 1 axial verschiebbar. Zwischen der Aussenseite der Kuppelstange 1 und der Innenseite der Hülse 16 sind zwei ringförmige Kunststoffbänder 19 angeordnet, welche als Gleitlager wirken. Die Hülse 16 ist auf der dem Flansch 8 zugewandten Seite mit einem Kopfteil 18 versehen ist, das eine teilweise sphärisch gestaltete Oberfläche 25 aufweist, wobei der Mittelteil des Kopfteils 18 vorzugsweise abgeflacht ausgebildet ist. Der Flansch 8 bildet zusammen mit dem Kopfteil 18 ein Druckgelenk 15, mittels welchem im Fahrbetrieb auftretende Druckkräfte von der Kuppelstange 1 auf das Schienenfahrzeug übertragen werden.

Mit dem Bezugszeichen 26 ist eine Krafteinleitungsfläche bezeichnet, über welche Stosskräfte von der Kuppelstange 1 auf den fest mit dem Fahrzeug zu fixierenden Flansch übertragen werden. Im gezeigten Beispiel fällt die Krafteinleitungsfläche 26 mit der dem Kopfteil 18 zugewandten Stirnfläche des Flansches 8 zusammen. Diese Krafteinleitungsfläche 26 bildet somit für Stosskräfte den Übergang von den auslenkbaren auf die fest mit dem Schienenfahrzeug verbundenen bzw. zu verbindenden Elemente.

Im hier dargestellten, nicht ausgelenkten Zustand der Zug- und Stossvorrichtung erfolgt die Kraftübertragung in Stossrichtung von der Kuppelstange 1 bzw. von der Hülse 16 auf den Flansch 8 über den geraden Mittelabschnitt des Kopfteils 18. Die Hülse 16 ist derart angeordnet, dass sie ihre Längsmittelachse drehbar ist. Der an der Hülse 16 angeordnete Kopfteil 18 ist vorzugsweise aus Kunststoff gefertigt, so dass eine Gleitpaarung zwischen dem Kopfteil 18 und dem aus Stahl gefertigten Flansch 8 gebildet wird.

Sowohl die Hülse 16 wie auch der Abschlussteil 3 der Kuppelstange 1 sind mit je einer Durchgangsbohrung 4, 17 versehen, durch welche sich die Zugstange 20 erstreckt. Die als Kopfschraube ausgebildete Zugstange 20 dient dem Vorspannen der beiden Federpakete 9, 12 und dem Übertragen von Zugkräften. Zum Abstützen des zugseitig aktiven Federpakets 12 ist zwischen dem Kopf 21 der Zugstange 20 und dem Federpaket 12 ein Druckteller 27 angeordnet. Am gewindeseitigen Ende 22 der Zugstange 20 ist eine Mutter 24 aufgeschraubt, welche sich auf der Innenseite des Abschlussteils 3 der Kuppelstange 1 abstützt. Die Mutter 24 ist mittels eines Sicherungsringes 23 gegen Verdrehung gesichert.

Der Flansch 8 ist mittels eines Kugelgelenks 7 an der Zugstange 20 fixiert. Der Drehpunkt 29 des Kugelgelenks 7 liegt dabei hinter der Krafteinleitungsfläche 26 des Flansches 8. Durch das Vorsehen eines Kugelgelenks 7 wird sowohl ein horizontales wie auch vertikales Auslenken der Kuppelstange 1 in Bezug auf den Flansch 8 ermöglicht. Vorzugsweise ist die Bohrung 4 im Abschlussteil 3 so gross, dass unter allen Betriebsbedingungen ein radialer Spalt zwischen der Zugstange 20 und der Bohrungswandung im Abschlussteil 3 bestehen bleibt und keine Führungskräfte über den Abschlussteil 3 auf die Zugstange 20 ausgeübt werden. Die Führungskräfte werden vorzugsweise über die Hülse 16 auf die Führungsbänder 19 und somit auf die Kuppelstange 1 übertragen. Durch diese Ausgestaltung können die auf die Zugstange 20 einwirkenden Biegekräfte reduziert werden.

Jedes Federpaket 9, 12 besteht aus einer Vielzahl von aus elastomerem Kunststoff gefertigten Federelementen 10, 13 welche unter sich durch Zwischenscheiben 11, 14 getrennt sind. Indem unabhängige Federpakete 9, 13 für Druck und Zug vorgesehen sind, wird ein weicher Wechsel von Zug auf Druck und umgekehrt erreicht. Durch die Anordnung des Flansches 8 zwischen den beiden vorgespannten Federpaketen 9, 12 befindet sich der Flansch 8 im unbelasteten Ruhezustand in einer sogenannten Schwimmstellung, in der bei Kraftänderungen ein absolut stossfreier Hub ermöglicht wird. Dieses in Bezug auf die Zugdynamik sehr vorteilhafte Verhalten wird insbesondere auch durch jeglichen Verzicht auf Hubbegrenzungen erreicht. Indem der Kopfteil 18 mit einem abgeflachten Mittelteil versehen ist, wird bei nicht ausgelenkter Kuppelstange 1, also bei einem geraden Gleisabschnitt, eine grossflächige Anlage des Kopfteils 18 am Flansch 8 erreicht, was eine stabilisierende Wirkung zur Folge hat. Dadurch können insbesondere Schlinger- und Schwingbewegungen des hintersten Wagens bei Beharrungsfahrt verhindert werden. Indem die Hülse 16 um die Längsmittelachse drehbar angeordnet ist, wird eine gleichmässige Abnützung des Kopfteils 18 erreicht.

Natürlich könnte der zumindest teilweise mit einer sphärischen Oberfläche 25 versehene Kopfteil 18 auch direkt an der Kuppelstange 1 angeordnet und dabei auf die Hülse 16 verzichtet werden. In diesem Fall müsste das druckseitig aktive Federpaket auf die Innenseite der Kupplungstange verlegt und die Zugstange 20 entsprechend dimensioniert werden.

Alternativ dazu könnte natürlich auch der Flansch 8 auf der dem Kopfteil 18 zugewandten Seite mit einer teilweise sphärisch gestalteten Oberfläche versehen werden und dafür der Kopfteil 18 mit einer geraden oder leicht sphärischen Oberfläche versehen werden.

In der Fig. 2 ist der Befestigungsflansch 8 in einer Draufsicht dargestellt, aus der insbesondere Befestigungsbohrungen 28 ersichtlich sind, welche zum Durchführen von Schrauben vorgesehen sind, mittels welchen der Flansch 8 und damit die Zug- und Stossvorrichtung am Schienenfahrzeug fixiert werden kann. Anstelle des gezeigten Flansches 8 können jedoch auch Flansche ohne Befestigungsbohrungen verwendet werden. In diesem Fall wir der jeweilige Flansch in einen korrespondierenden Aufnahmeschlitz im Schienenfahrzeug eingeführt, wobei auf dessen Unterseite vorzugsweise eine Sicherungsplatte vorgesehen ist, die den Flansch am Herausfallen hindert.

Fig. 3 zeigt die linke Seite der Zug- und Stossvorrichtung gemäss Fig.1 in ausgelenktem Zustand in vergrösserter Darstellung. Mit 30 ist der abgeflachte Mittelteil des Kopfteils 18 bezeichnet. Die Kuppelstange 1 ist im vorliegenden Fall um ca. 6° gegenüber der andeutungsweise eingezeichneten Fahrzeuglängsachse 32 des Schienenfahrzeugs ausgelenkt, wobei die Längsmittelachse der Kuppelstange 1 mit dem Bezugszeichen 33 versehen ist. Aus dieser Darstellung ist ersichtlich, dass sich durch die Auslenkung der Kuppelstange 1 die Berührung zwischen dem Kopfteil 18 der Hülse 16 und dem Flansch 8 in Auslenkrichtung der Kuppelstange 1, d.h. in Bezug auf die Längsmittelachse 33 radial nach aussen, verlagert hat, so dass der Flansch 8 nunmehr an der mit X bezeichneten Stelle der sphärisch gestalteten Oberfläche 25 des Kopfteils 18 anliegt. Demzufolge erfolgt die Krafteinleitung in Stossrichtung von der Kuppelstange 1 bzw. von der Hülse 16 auf den Flansch 8 ebenfalls an der mit X bezeichneten Stelle. Indem der Drehpunkt 29 des Kugelgelenks 7 wie im dargestellten Beispiel hinter der Krafteinleitungsfläche 26 liegt, verschiebt sich beim Auslenken der Kuppelstange 1 der druckseitige Kraftübertragungsschwerpunkt X kontinuierlich in Auslenkrichtung der Kuppelstange 1. Dadurch wird beim Auftreten von Druckkräften das Verhältnis von Querkraft zu Längskraft (Fq/FI) kleiner und die Entgleisungssicherheit des Schienenfahrzeugs wird erhöht. Wenn von Stossrichtung gesprochen wird, so bedeutet dies im Normalfall, dass über die Zug- und Stossvorrichtung auf das entsprechende Fahrzeug eine Stosskraft ausgeübt wird, welche insbesondere beim Bremsen der Fahrzeuge oder im Schiebebetrieb auftritt. Es ist jedoch nicht zwingend notwendig, dass der Drehpunkt 29 des Kugelgelenks 7 hinter der Krafteinleitungsfläche 26 liegt, sondern der Drehpunkt könnte auch bis an die Krafteinleitungsfläche 26 herangeschoben, oder in Einzelfällen sogar leicht darüber hinaus verschoben werden.

Fig. **4** zeigt die Zug- und Stossvorrichtung in einem ersten Betriebszustand, der beim Durchfahren einer S-Bogens auftreten kann. Aus dieser Darstellung ist ersichtlich, dass die zwischen den druckseitigen Krafteineinleitungspunkten XI, Xr verlaufende Kraftwirkungslinie 34 praktisch parallel zu den schematisch dargestellten Längsachsen 35, 36 der Schienenfahrzeuge verläuft. Die Querkräfte können dadurch sehr niedrig gehalten werden. Der Winkel zwischen der Kraftwirkungslinie 34 und der Längsmittelachse 37 der Kuppelstange 1 ist mit a bezeichnet. Die Auslenkrichtung der Kupplungstange 1 in Bezug auf den linken Flansch 8 ist durch einen Pfeil 38 angedeutet und die Verschieberichtung des linken Krafteineinleitungspunkts XI durch einen Pfeil 39. Der Kopfteil 18 und der druckseitige Krafteineinleitungspunkt XI verschieben sich somit beim Auslenken der Kuppelstange 1 gleichsinnig in Auslenkrichtung 38 der Kuppelstange 1.

Fig. 5 zeigt schematisch zwei mittels einer Zug- und Stossvorrichtung verbundene Schienenfahrzeuge 40, 41. Der dargestellte Betriebszustand tritt beispielsweise dann auf, wenn das rechte Schienenfahrzeug in einen Bogen mit einem Radius von ca. 150m einfährt. Aufgrund der eingezeichneten Kraftwirkungslinie 44 ist ersichtlich, dass auch in diesem Betriebszustand die Kraftwirkungslinie 44 nur einen kleinen Winkel mit der Längsmittelachse 42, 43 des jeweiligen Fahrzeugs 40, 41 einschliesst, bzw. praktisch parallel dazu verläuft.

Fig. 6 zeigt eine schematisch dargestellte Zug- und Stossvorrichtung im Zustand, wenn die beiden Schienenfahrzeuge 45, 46 einen UIC-S-Bogen durchfahren. Auch hier verläuft die Kraftwirkungslinie 49 praktisch parallel zu den Längsachsen 47, 48 der Schienenfahrzeuge 45, 46, so dass die Querkräfte wiederum sehr klein sind.

In der Fig. 7 ist eine alternative Ausführung einer Zug- und Stossvorrichtung dargestellt, wobei nachfolgend insbesondere auf die Unterschiede zum vorgängigen Ausführungsbeispiel gemäss den Fig. 1 bis 4 eingegangen wird. Gleiche Teile sind in diesem Ausführungsbeispiel mit dem Zusatz "a" versehen.

Die Zug- und Stossvorrichtung weist eine zentrale Kuppelstange 1a auf, welche, im Gegensatz zum vorgängigen Ausführungsbeispiel, nicht einstückig ausgebildet ist, sondern aus zwei Teilen 1b, 1c besteht, die in der Mitte zusammengeschraubt sind. Zum Fixieren der Drehbefestigungsvorrichtung 5a an der Kuppelstange 1a ist wiederum eine Zugstange 20a vorgesehen, wobei zur Aufnahme der Zugkräfte zwischen dem am Kopf 21a der Zugstange 20a abgestützten Druckteller 27a und dem Flansch 8a ein Federpaket 12a angeordnet ist.

Der wesentliche Unterschied zum vorgängigen Ausführungsbeispiel besteht jedoch in der Art und Ausgestaltung der Mittel zum Verschieben des Kraftübertragungsschwerpunkts. Anstelle eines Druckgelenks ist im vorliegenden Fall eine Federanordnung 50 vorgesehen, die als zentrales Element eine ringförmige, aus elastomerem Kunststoff bestehende Druckfeder 51 aufweist. Die Druckfeder 51 besitzt in Druckrichtung eine hohe Federsteifigkeit und ist zwischen dem Befestigungsflansch 8a und einer auf das Ende der Kuppelstange 1a aufgeschobenen Hülse 52 angeordnet. Die Hülse 52 legt sich mittels einer Schulter 53 am stirnseitigen Ende der Kuppelstange 1a an und stützt die Druckfeder 51 vollflächig ab. Zwischen dem Befestigungsflansch 8a und der Druckfeder 51 ist zudem eine Gleitplatte 54 und eine Zwischenplatte 55 angeordnet. Die beiden Platten 54, 55 sind miteinander verschraubt und mittels eines gemeinsamen Kugelgelenks 56 drehbar an der Zugstange 20a abgestützt. Auf beiden Seiten der Druckfeder 51 ist zudem je eine Zwischenscheibe angeordnet.

Der Befestigungsflansch 8a ist wiederum mittels eines Kugelgelenks 7a an der Zugstange 20a abgestützt, wobei das Kugelgelenk 7a nicht zentral im Flansch 8a sondern etwas nach hinten gegen das Schienenfahrzeug versetzt angeordnet ist. Dadurch liegt der Drehpunkt 29a des Kugelgelenks 7a noch weiter hinter der Krafteinleitungsfläche 26a, wobei die Krafteinleitungsfläche 26a auch in diesem Fall durch die der Kuppelstange 1a zugewandte Stirnseite des Flansches 8a gebildet wird, welche gleichzeitig die Kraftübergangsebene von der auslenkbaren Kuppelstange 1a auf die am Schienenfahrzeug zu fixierenden Drehbefestigungsvorrichtung 5a darstellt. Durch die nach hinten, gegen das Schienenfahrzeug versetzte Anordnung des Kugelgelenks 7a sowie die Gleitplatte 54 und die Zwischenplatte 55 wird der Abstand zwischen dem Drehpunkt 29a des Kugelgelenks 7a und der Druckfeder 51 noch vergrössert.

Aus der Fig. 8 ist die rechte Seite der Zug- und Stossvorrichtung gemäss Fig. 7 in ausgelenktem Zustand ersichtlich. Beim seitlichen Auslenken der Kuppelstange 1a wird die Druckfeder 51 auf der Auslenkseite zusammengedrückt, während sie auf der anderen Seite entlastet wird. Im Gegensatz zum vorgängigen Ausführungsbeispiel wird die Stosskraft nicht über eine punkt- oder linienförmige Berührungsfläche im Druckgelenk 15 (Fig. 1) übertragen, sondern sie wird mittels der Druckfeder 51 flächig von der Hülse 52 auf die Zwischenplatte 55 übertragen. Die Kraftübertragungsfläche ist näherungsweise durch eine schraffierte Fläche F angedeutet. Analog zum vorgängigen Beispiel verschiebt sich jedoch mit zunehmender Auslenkung der Kuppelstange 1a der Kraftübertragungsschwerpunkt X1 kontinuierlich in Auslenkrichtung der Kuppelstange 1a. Durch die Gleitplatte 54, welche aus einem Kunststoff besteht, der gegenüber dem vorzugsweise aus Gusseisen bestehenden Flansch 8a mit guten Gleiteigenschaften versehen ist, kann der radiale Versatz zwischen der Druckfeder 51 und dem Flansch 8a beim Auslenken der Kuppelstange 1a weitgehend aufgenommen werden. Die Druckfeder 51 wird im vorliegenden Fall nicht primär zur Aufnahme der Stossenergie verwendet, sondern zur Verschiebung des Kraftübertragungsschwerpunkts X1 in Abhängigkeit des Auslenkwinkels der Kuppelstange 1a. Durch diese Druckfeder 51 wird somit eine relative grossflächige Kraftübertragung erreicht, so dass trotz der Verlagerung des Kraftübertragungsschwerpunkts X1 niedrige spezifische Flächenpressungen auftreten, was den Einsatz von einfachen und trotzdem wartungsfreien Gleitwerkstoffen, wie sie insbesondere für die Fertigung der Gleitplatte 54 zum Einsatz kommen, erlaubt.

Die Vorteile der erfindungsgemässen Zug- und Stossvorrichtung lassen sich wie folgt zusammenfassen:
- Höhere Entgleisungssicherheit durch exzentrische Krafteinleitung im Stossbetrieb, beim Einfahren in Kurven und beim Durchfahren von S-Bögen;
- Vorgespannte spielfreie Drehbefestigungsvorrichtung;
- Weicher Wechsel von Zug auf Druck und umgekehrt dank unabhängigen Federpaketen für Druck und Zug;
- Automatische Spielaufhebung;
- Weitgehend wartungsfrei, da bei der Variante gemäss Fig. 1 eine gleichmässige Abnützung des Kopfteils erreicht wird, bzw. bei der Variante gemäss Fig. 7 niedrige spezifische Flächenpressungen auftreten;
- Stabilisierende Wirkung bei Geradeausfahrt dank grossflächiger Auflage; damit werden einerseits Schlinger- und Schwingbewegungen des hintersten Wagens bei Beharrungsfahrt verhindert und andererseits wird das seitliche Ausbrechen des Wagens beim Auftreten von hohen Längsdruckkräften bei Geradeausfahrt verhindert;

### Bezugszeichenliste

- 1: Kuppelstange
- 2: Ende der Kuppelstange
- 3: Anschlussteil
- 4: Bohrung
- 5: Drehbefestigungsvorrichtung
- 6: Drehbefestigungsvorrichtung
- 7: Kugelgelenk
- 8: Flansch
- 9: Federpaket
- 10: Federelement
- 11: Zwischenscheibe
- 12: Federpaket
- 13: Federelement
- 14: Zwischenscheibe
- 15: Druckgelenk
- 16: Hülse
- 17: Bohrung
- 18: Kopfteil
- 19: Kunststoffband
- 20: Zugstange
- 21: Kopf
- 22: Ende der Zugstange
- 23: Sicherungsring
- 24: Mutter
- 25: sphärische Oberfläche
- 26: Krafteinleitungsfläche
- 27: Druckteller
- 28: Befestigungsbohrungen
- 29: Drehpunkt
- 30: abgeflachter Mittelteil
- 31 32: Fahrzeuglängsachse
- 33: Längsmittelachse
- 34: Kraftwirkungslinie
- 35: Längsachse des einen Schienenfahrzeugs
- 36: Längsachse des anderen Schienenfahrzeugs
- 37: Längsmittelachse
- 38: Pfeil (Auslenkrichtung)
- 39: Verschieberichtung des Krafteinleitungspunkts
- 40: Schienenfahrzeug
- 41: Schienenfahrzeug
- 42: Längsmittelachse
- 43: Längsmittelachse
- 44: Kraftwirkungslinie
- 45: Schienenfahrzeug
- 46: Schienenfahrzeug
- 47: Längsmittelachse
- 48: Längsmittelachse
- 49: Kraftwirkungslinie
- 50: Federanordnung
- 51: Druckfeder
- 52: Hülse
- 53: Schulter
- 54: Gleitplatte
- 55: Zwischenplatte
- 56: Kugelgelenk

## Patentansprüche

1. Zug- und Stossvorrichtung zum gelenkigen Verbinden von Schienenfahrzeugen, mit einer zentralen Kuppelstange (1, 1a), welche auf beiden Seiten mittels je einer Drehbefestigungsvorrichtung (5, 5a) am Schienenfahrzeug fixierbar ist, wobei die Drehbefestigungsvorrichtung (5, 5a) eine Krafteinleitungsfläche (26, 26a) aufweist, über welche Stosskräfte von der Kuppelstange (1, 1a) auf die jeweilige Drehbefestigungsvorrichtung (5, 5a) übertragen werden, und wobei die Krafteinleitungsfläche (26, 26a) an der Stirnseite eines Befestigungsmittels (8, 8a) angeordnet ist, mittels welchem die Drehbefestigungsvorrichtung (5, 5a) am Schienenfahrzeug fixierbar ist, und wobei wobei zwischen der genannten Krafteinleitungsfläche (26, 26a) und der Kuppelstange (1, 1a) eine Kraftübertragungseinrichtung (15, 50) angeordnet ist, welche beim seitlichen Auslenken der Kuppelstange (1, 1a) den Kraftübertragungsschwerpunkt (X, X1) für Stosskräfte in Auslenkrichtung der Kuppelstange (1, 1a) verschieben, **dadurch gekennzeichnet, dass** das jeweilige Befestigungsmittel (8, 8a) mit einem Gelenk (7, 7a) versehen ist, dessen Drehpunkt (29, 29a) in Stossrichtung hinter der Krafteinleitungsfläche (26, 26a) verläuft.

2. Zug- und Stossvorrichtung nach Anspruch 1, **dadurch gekennzeichnet, dass** die Drehbefestigungsvorrichtung (5) einen Flansch (8) aufweist, an dem die Krafteinleitungsfläche (26) angeordnet ist, wobei sich an der Krafteinleitungsfläche (26) ein mit der Kuppelstange (1) in Wirkverbindung stehender Kopfteil (18) druckseitig abstützt, und wobei die Krafteinleitungsfläche (26) und/oder die Oberfläche (25) des Kopfteils (18) zumindest teilweise sphärisch ausgebildet ist/sind und zusammen ein Druckgelenk (15) bilden, welches beim seitlichen Auslenken der Kuppelstange (1) den Kraftübertragungsschwerpunkt (X) für Stosskräfte kontinuierlich in Auslenkrichtung der Kuppelstange (1) verschiebt.

3. Zug- und Stossvorrichtung nach Anspruch 1, **dadurch gekennzeichnet, dass** die genannte Kraftübertragungseinrichtung eine in Stossrichtung vorgespannte Federanordnung (50) umfasst, welche in Wirkverbindung mit der Kuppelstange (1a) steht und zusammen mit dieser ausgelenkt wird, wobei die Federanordnung (50) in Stossrichtung eine derart hohe Federsteifigkeit besitzt, dass sich der Kraftübertragungsschwerpunkt (X1) mit zunehmendem Auslenken der Kuppelstange (1a) in Auslenkrichtung derselben verschiebt.

4. Zug- und Stossvorrichtung nach Anspruch 3, **dadurch gekennzeichnet, dass** die Federanordnung (50) zumindest eine ringförmige, aus elastomerem Kunststoff bestehende Druckfeder (51) umfasst.

5. Zug- und Stossvorrichtung nach Anspruch 4, **dadurch gekennzeichnet, dass** zwischen der Krafteinleitungsfläche (26a) und der Druckfeder (51) eine Gleitplatte (54) angeordnet ist, an welcher sich die Druckfeder (51) direkt oder indirekt axial abstützt.

6. Zug- und Stossvorrichtung nach Anspruch 5, **dadurch gekennzeichnet, dass** zwischen der Gleitplatte (54) und der Druckfeder (51) eine Zwischenplatte (55) angeordnet ist, welche mit der Gleitplatte (54) verbunden ist, wobei die Zwischenplatte (55) und die Gleitplatte (54) gemeinsam mittels eines Drehgelenks (56) abgestützt sind.

7. Zug- und Stossvorrichtung nach einem der Ansprüche 3 bis 6, **dadurch gekennzeichnet, dass** jede Drehbefestigungsvorrichtung (5a) einen Flansch (8a) zum mechanischen Fixieren am Schienenfahrzeug aufweist, und dass zwischen diesem Flansch (8a) und der Kuppelstange (1a) die Kraftübertragungseinrichtung (50) angeordnet ist, welche beim seitlichen Auslenken der Kuppelstange (1a) den Kraftübertragungsschwerpunkt (X1) für Stosskräfte in Auslenkrichtung der Kuppelstange (1a) verschieben.

8. Zug- und Stossvorrichtung nach Anspruch 7, **dadurch gekennzeichnet, dass** der Flansch (8a) zwischen der Federanordnung (50) und einem Federpaket (12a) angeordnet ist, wobei eine zugseitig an der Kuppelstange (1a) abgestützte Zugstange (20a) zum Vorspannen der Federanordnung (50) und des Federpakets (12a) vorgesehen ist, und wobei der Flansch (8a) mittels eines Kugelgelenks (7a) drehbar an der Zugstange (20a) fixiert ist.

9. Zug- und Stossvorrichtung nach Anspruch 8, **dadurch gekennzeichnet, dass** am stirnseitigen Ende der Kuppelstange (1a) eine Hülse (52) angeordnet ist, welche sich mittels einer Schulter (53) an der Kuppelstange (1a) anlegt und die Druckfeder (51) in axialer Richtung vollflächig abstützt.

10. Zug- und Stossvorrichtung nach Anspruch 2, **dadurch gekennzeichnet, dass** der Kopfteil (18) federnd mit der Kuppelstange (1) verbunden ist.

11. Zug- und Stossvorrichtung nach Anspruch 10, **dadurch gekennzeichnet, dass** die zumindest teilweise sphärische Oberfläche (25) einen abgeflachten Mittelabschnitt (30) aufweist.

12. Zug- und Stossvorrichtung nach Anspruch 2, **dadurch gekennzeichnet, dass** der Flansch (8) zwischen zwei Federpaketen (9, 12) angeordnet ist, wovon das Eine in Stossrichtung und das Andere in Zugrichtung aktiv ist, wobei eine zugseitig an der Kuppelstange (1) abgestützte Zugstange (20) zum Vorspannen der Federpakete (9, 12) vorgesehen ist, und wobei der Flansch (8) mittels eines Gelenks (7) drehbar an der Zugstange (20) fixiert ist.

13. Zug- und Stossvorrichtung nach Anspruch 12, **dadurch gekennzeichnet, dass** die zentrale Kuppelstange (1) beidseitig mit je einer an der Kuppelstange (1) geführten Hülse (16) versehen ist, welche auf der dem Flansch (8) zugewandten Seite mit dem zumindest teilweise sphärisch gestalteten Kopfteil (18) versehen ist, wobei das in Druckrichtung aktive Federpaket (9) derart zwischen der Stirnseite der Kuppelstange (1) und der Hülse (16) angeordnet ist, dass die Hülse (16) in Relation zur Kuppelstange (1) axial verschiebbar ist.

14. Zug- und Stossvorrichtung nach Anspruch 13, **dadurch gekennzeichnet, dass** dass die Hülse (16) drehbar um die Längsmittelachse (33) angeordnet ist.

15. Zug- und Stossvorrichtung nach Anspruch 2, **dadurch gekennzeichnet, dass** die zumindest teilweise sphärische Oberfläche (25) direkt an der Kuppelstange (1) angeordnet ist.

## Claims

1. A pulling and pushing device for the articulated connection of rail vehicles comprising a central coupling rod (1, 1a) that can be fixed to the rail vehicle on both sides by means of a respective rotating fixing device (5, 5a), the rotating fixing device (5, 5a) having a power inlet surface (26, 26a) via which collision forces are transferred from the coupling rod (1, 1a) to the respective rotating fixing device (5, 5a), and the power inlet surface (26, 26a) being disposed on the front side of a fixing means (8, 8a) by means of which the rotating fixing device (5, 5a) can be fixed to the rail vehicle, and there being disposed between said power inlet surface (26, 26a) and the coupling rod (1, 1a) a power transfer device (15, 50) which when the coupling rod (1, 1a) is deviated to the side displaces the power transfer centre of gravity (X, X1) for collision forces in the direction of deviation of the coupling rod (1, 1a), **characterised in that** the respective fixing means (8, 8a) is provided with a hinge (7, 7a) the rotating point (29, 29a) of which extends in the direction of pushing behind the power inlet surface (26, 26a).

2. The pulling and pushing device according to Claim 1, **characterised in that** the rotating fixing device (5) has a flange (8) on which the power inlet surface (26) is disposed, a head part (18) in operative connection with the coupling rod (1) being supported on the pressure side against the power inlet surface (26), and the power inlet surface (26) and/or the surface (25) of the head part (18) being at least partially spherical in form, and together forming a pressure hinge (15) which when the coupling rod (1) is deviated to the side displaces the power transfer point of gravity (X) for collision forces continuously in the direction of deviation of the coupling rod (1).

3. The pulling and pushing device according to Claim 1, **characterised in that** said power transfer device comprises a spring arrangement (50) pre-tensioned in the pushing direction and which is in operative connection with the coupling rod (1a) and is deviated together with the latter, the spring arrangement (50) having a spring rigidity in the direction of pushing which is so high that the force transfer centre of gravity (X1) is displaced with increasing deviation of the coupling rod (1a) in the direction of deviation of the latter.

4. The pulling and pushing device according to Claim 3, **characterised in that** the spring arrangement (50) comprises at least one annular pressure spring (51) made of elastomeric plastic.

5. The pulling and pushing device according to Claim 4, **characterised in that** there is disposed between the power inlet surface (26a) and the pressure spring (51) a sliding plate (54) against which the pressure spring (51) is directly or indirectly axially supported.

6. The pulling and pushing device according to Claim 5, **characterised in that** there is disposed between the sliding plate (54) and the pressure spring (51) an intermediate plate (55) which is connected to the sliding plate (54), the intermediate plate (55) and the sliding plate (54) being supported together by means of a rotating hinge (56).

7. The pulling and pushing device according to any of Claims 3 to 6, **characterised in that** each rotating fixing device (5a) has a flange (8a) for mechanically fixing to the rail vehicle, and that there is disposed between this flange (8a) and the coupling rod (1a) the power transfer device (50) which when the coupling rod (1a) is deviated to the side displaces the power transfer centre of gravity (X1) for collision forces in the direction of deviation of the coupling rod (1a).

8. The pulling and pushing device according to Claim 7, **characterised in that** the flange (8a) is disposed between the spring arrangement (50) and a spring set (12a), a tension rod (20a) supported against the pulling side of the coupling rod (1a) being provided in order to pre-tension the spring arrangement (50) and the spring set (12a), and the flange (8a) being fixed rotatably to the tension rod (20a) by means of a ball joint (7a).

9. The pulling and pushing device according to Claim 8, **characterised in that** there is disposed on the front side end of the coupling rod (1a) a casing (52) which rests against the coupling rod (1a) with a shoulder (53) and supports the pressure spring (51) over the entire area in the axial direction.

10. The pulling and pushing device according to Claim 2, **characterised in that** the head part (18) is connected resiliently to the coupling rod (1).

11. The pulling and pushing device according to Claim 10, **characterised in that** the at least partially spherical surface (25) has a flattened middle section (30).

12. The pulling and pushing device according to Claim 2, **characterised in that** the flange (8) is disposed between two spring sets (9, 12), one of which is active in the pushing direction, and the other of which is active in the pulling direction, a tension rod (20) supported on the pulling side of the coupling rod (1) being provided to pre-tension the spring sets (9, 12), and the flange (8) being fixed rotatably on the tension rod (20) by means of a hinge (7).

13. The pulling and pushing device according to Claim 12, **characterised in that** the central coupling rod (1) is provided on both sides with a respective casing (16) brought onto the coupling rod (1) and which on the side facing towards the flange (8) is provided with the at least partially spherically shaped head part (18), the spring set (9) active in the direction of pressure being disposed between the front side of the coupling rod (1) and the casing (16) such that the casing (16) is axially displaceable in relation to the coupling rod (1).

14. The pulling and pushing device according to Claim 13, **characterised in that** the casing (16) is disposed rotatably about the longitudinal central axis (33).

15. The pulling and pushing device according to Claim 2, **characterised in that** the at least partially spherical surface (25) is disposed directly against the coupling rod (1).

## Revendications

1. Dispositif de traction et de tamponnement pour la liaison articulée de véhicules ferroviaires comprenant une bielle (1, 1a) centrale d'accouplement qui peut être immobilisée sur le véhicule ferroviaire des deux côtés au moyen de respectivement un dispositif (5, 5a) de fixation en rotation, le dispositif (5, 5a) de fixation en rotation comportant une surface (26, 26a) d'application de force par laquelle des forces de choc peuvent être transmises de la bielle (1, 1a) d'accouplement au dispositif (5, 5a) de fixation en rotation respectif, et dans lequel la surface (26, 26a) d'application de force est disposée sur le côté frontal d'un moyen (8, 8a) de fixation, à l'aide duquel le dispositif (5, 5a) de fixation en rotation peut être immobilisé sur le véhicule ferroviaire, et dans lequel entre les dites surfaces (26, 26a) d'application de force et la bielle (1, 1a) d'accouplement est disposée un dispositif (15, 50) de transmission de force, qui, lorsque la bielle (1, 1a) d'accouplement s'écarte latéralement, déplace le centre de gravité (X, X1) de transmission de force de choc dans la direction dans laquelle la bielle (1, 1a) d'accouplement s'écarte, **caractérisé en ce que** le moyen (8, 8a) respectif de fixation est doté d'une articulation (7, 7a) dont le point (29, 29a) de rotation s'étend dans la direction de tamponnage ou de choc derrière la surface (26, 26a) d'application de force.

2. Dispositif de traction et de tamponnement suivant la revendication 1, **caractérisé en ce que** le dispositif (5) de fixation en rotation a un flasque (8) sur lequel est disposé la surface (26) d'application de force, une partie (18) de tête coopérant avec la bielle (1) d'accouplement s'appuyant du côté de la poussée de la surface (26) d'application de force et la surface (26) d'application de force et/ou la surface (25) de la partie (18) de tête étant sphérique au moins en partie et formant ensemble une articulation (15) de poussée qui lorsque la bielle (1) d'accouplement s'écarte latéralement déplace le centre de gravité (X) de transmission de force de choc continuellement dans la direction d'écartement de la bielle (1) d'accouplement.

3. Dispositif de traction et de tamponnement suivant la revendication 1, **caractérisé en ce que** le dispositif de transmission de force comprend un agencement (50) à ressort précontraint dans la direction du choc qui coopère avec la bielle (1a) d'accouplement et est écarté ensemble avec celle-ci, l'agencement (50) à ressort ayant dans la direction du choc une raideur élastique si grande que le centre de gravité (X1) de transmission de force se déplace au fur et à mesure qu'augmente l'écartement de la bielle (1a) d'accouplement dans la direction d'écartement de celle-ci.

4. Dispositif de traction et de tamponnement suivant la revendication 3, **caractérisé en ce que** l'agencement (50) à ressort comprend au moins un ressort (51) de compression annulaire en une matière plastique élastomère.

5. Dispositif de traction et de tamponnement suivant la revendication 4, **caractérisé en ce qu'**entre la surface (26a) d'application de force et le ressort (51) de compression est disposée une plaque (54) de glissement sur laquelle le ressort (51) de compression s'appuie axialement directement ou indirectement.

6. Dispositif de traction et de tamponnement suivant la revendication 5, **caractérisé en ce qu'**entre la plaque (54) de glissement et le ressort (51) de compression est disposée une plaque (55) intermédiaire qui est reliée à la plaque (54) de glissement et la plaque (55) intermédiaire et la plaque (54) de glissement étant soutenue conjointement au moyen d'une articulation (56) de rotation.

7. Dispositif de traction et de tamponnement suivant l'une des revendications 3 à 6, **caractérisé en ce que** chaque dispositif (5a) de fixation en rotation a un flasque (8a) pour l'immobilisation mécanique sur le véhicule ferroviaire et **en ce que** entre ce flasque (8a) et la bielle (1a) d'accouplement est disposée le dispositif (50) de transmission de force, qui, lorsque la bielle (1a) d'accouplement s'écarte latéralement, déplace le centre de gravité (X1) de transmission de force de choc dans la direction d'écartement de la bielle (1a) d'accouplement.

8. Dispositif de traction et de tamponnement suivant la revendication 7, **caractérisé en ce que** le flasque (8a) est disposé entre l'agencement (50) à ressort et un bloc (12a) de ressort, une barre (20a) de traction appuyée du côté de la traction sur la bielle (1a) d'accouplement étant prévue pour mettre l'agencement (50) de ressort et le bloc (12a) de ressort sous contrainte préalable, et le flasque (8a) étant immobilisé avec possibilité de tourner sur la barre (20a) de traction au moyen d'une articulation (7a) à billes.

9. Dispositif de traction et de tamponnement suivant la revendication 8, **caractérisé en ce que** à l'extrémité du côté frontal de la bielle (1a) d'accouplement est monté une douille (52) qui s'appuie sur la bielle (1a) d'accouplement au moyen d'un épaulement (53) et qui soutient à pleine surface dans la direction axiale le ressort (51) de compression.

10. Dispositif de traction et de tamponnement suivant la revendication 2, **caractérisé en ce que** la partie (18) de tête est reliée élastiquement à la bielle (1) d'accouplement.

11. Dispositif de traction et de tamponnement suivant la revendication 10, **caractérisé en ce que** la surface (25) sphérique au moins en partie a un méplat (30) médian.

12. Dispositif de traction et de tamponnement suivant la revendication 2, **caractérisé en ce que** le flasque (8) est disposé entre deux blocs ressort (9, 12), dont l'un est actif dans la direction du choc et l'autre dans la direction de traction, une barre (20) de traction soutenue du côté de la traction sur la bielle (1) d'accouplement étant prévue pour mettre les blocs ressort (9, 12) sous précontrainte et le flasque (8) est immobilisé de manière à pouvoir tourner sur la barre (20) de traction au moyen d'une articulation (7).

13. Dispositif de traction et de tamponnement suivant la revendication 12, **caractérisé en ce que** la bielle (1) centrale d'accouplement est dotée des deux côtés d'une douille (16) guidée sur la bielle (1) d'accouplement, douille qui est dotée du côté tourné vers le flasque (8) de la partie (18) de tête de forme sphérique au moins en partie, le bloc ressort (9) actif dans la direction de poussée étant disposé entre le côté frontal de la bielle (1) d'accouplement et la douille (16) de manière à ce que la douille (16) puisse coulisser axialement par rapport à la bielle (1) d'accouplement.

14. Dispositif de traction et de tamponnement suivant la revendication 13, **caractérisé en ce que** la douille (16) est montée pivotante autour de l'axe (33) longitudinal médian.

15. Dispositif de traction et de tamponnement suivant la revendication 2, **caractérisé en ce que** la surface (25) sphérique au moins en partie est disposée directement sur la bielle (1) d'accouplement.
